# EUROPÄISCHE PATENTSCHRIFT

(11) **EP 1 432 340 B1**
(45) Veröffentlichungstag und Bekanntmachung des Hinweises auf die Patenterteilung: **24.01.2007**
(21) Anmeldenummer: 02800081.8
(22) Anmeldetag: 12.09.2002
(51) Int. Cl.: A47L 15/42, A47L 15/48, A47L 15/00

(54) **GASBEHEIZTE GESCHIRRSPÜLMASCHINE**
GAS-HEATED DISHWASHER
LAVE-VAISSELLE CHAUFFE AU GAZ

(30) Priorität: 27.09.2001 DE 10147765
(43) Veröffentlichungstag der Anmeldung: 30.06.2004
(73) Patentinhaber: BSH Bosch und Siemens Hausgeräte GmbH, 81739 München (DE)
(72) Erfinder: DEISS, Ulrich, 89567 Sontheim (DE); STICKEL, Ernst, 89537 Giengen (DE)
(86) Internationale Anmeldenummer: PCT/EP2002/010256
(87) Internationale Veröffentlichungsnummer: WO 2003/028520

(56) Entgegenhaltungen:
- EP-A- 0 000 192
- DE-A- 19 859 189
- SU-A- 1 101 219
- US-A- 3 104 669
- US-A- 4 296 768
- US-A- 5 794 634
- PATENT ABSTRACTS OF JAPAN vol. 2000, no. 15, 6. April 2001 (2001-04-06) -& JP 2000 342506 A (MATSUSHITA ELECTRIC IND CO LTD), 12. Dezember 2000 (2000-12-12)

## Beschreibung

Die Erfindung betrifft eine gasbeheizte Geschirrspülmaschine nach dem Oberbegriff des Patentanspruchs 1.

Aus der DE 544 010 ist eine Geschirrwaschvorrichtung mit Wasch- und Spülflüssigkeitsbehälter und stillstehendem Geschirrkorb bekannt, bei der über einen untergestellten Gasbrenner die Spülflüssigkeit auf eine hohe Temperatur während des Waschvorgangs erwärmt wird, wobei die Trocknung des Spülguts mittelbar über die Erwärmung der Spülflüssigkeit geschieht. Hierzu weist die Geschirrwaschvorrichtung einen Waschflüssigkeitsbehälter und einen Spülflüssigkeitsbehälter auf, wobei der Waschflüssigkeitsbehälter mittelbar über den Spülflüssigkeitsbehälter erwärmt wird. Durch Erhitzen des Spülflüssigkeitsbehälters steigt warme Luft nach oben und trägt so zur Trocknung des Spülguts bei. Als nachteilig hat sich bei dieser Geschirrwaschvorrichtung erwiesen, dass eine relativ große Flüssigkeitsmenge verbraucht wird, sowie lediglich über die Luft Wärme transportiert werden soll, um das benetzte Spülgut zu trocknen.

Aus der US-A-3104669 ist eine gasbeheizte Geschirrspülmaschine bekannt, wobei der Gasbrenner im Motorraum angeordnet ist und die in einer Rohrschleife befindliche Luft erhitzt. Da der Gasbrenner innerhalb des Rohrsystems angeordnet ist, erhitzt er die darin befindliche Luft, die ihrerseits die Rohroberfläche erwärmt, um damit den Trocknungsvorgang im Spülbehälter zu beschleunigen. Hierzu führt die im wesentlichen waagrecht angeordnete Rohrschleife im Motorraum, in der der Gasbrenner angeordnet ist, zur Rückwand der Geschirrspülmaschine und mündet dort in einen nach oben offenen Schacht, der im wesentlichen diagonal an der Rückwand der Geschirrspülmaschine verläuft, um so eine möglichst große Oberfläche zum Spülbehälter hin zu entfalten. Aufgrund des in der Rohrschleife angeordneten Gasbrenners sind die durch das Abbrennen des Gases entstandenen Abgase durch die Rohrschleife nach außen abzuführen. Dies geschieht über den im wesentlichen diagonal an der Rückwand verlaufenden Luftschacht, der an seinem oberen Ende. d.h. der Arbeitsplatte der Geschirrspülmaschine, offen ist. Die Verwendung eines Abgasrohres, welches im Rückbereich einer Arbeitsplatte angeordnet ist, kann bereits aus Offensichtlichkeitsgründen hinsichtlich der Praktikabilität und Sicherheit als nachteilig erachtet werden. Ebenso ist die Effizienz eines Gasbrenners, der lediglich ein mit Luft gefülltes Rohrsystem erwärmt, um damit die Trocknungszeit von Spülgut zu verringern, sehr gering.

Aufgabe der vorliegenden Erfindung ist es daher, eine gasbeheizte Geschirrspülmaschine bereitzustellen, die sowohl für das Trocknen des Spülguts und das Erwärmen der Spülflüssigkeit in effizienter Weise geeignet ist, wobei die Möglichkeit gegeben sein sollte, oberhalb der Geschirrspülmaschine eine Arbeitsplatte vorzusehen.

Diese Aufgabe wird durch die erfindungsgemäße Geschirrspülmaschine mit den Merkmalen des Anspruchs 1 gelöst. Vorteilhafte Ausgestaltungen der Erfindung sind in den Unteransprüchen gekennzeichnet.

Bei der erfindungsgemäßen Geschirrspülmaschine wird ein Gasbrenner angeordnet, der zum Erwärmen der Spülflüssigkeit und Trocknen des Spülguts dient, wobei der Gasbrenner so ausgebildet und im Motorraum angeordnet ist, dass er zumindest einen mit einem Fluid gefüllten, geschlossenen Rohrheizkörper während eines Teilprogrammabschnitts "Trocknen" und die Spülflüssigkeit während der Teilprogrammabschnitte mit Spülflüssigkeitseinsatz erwärmt.

Vorzugsweise wird der mit einem Fluid gefüllte, beispielsweise einer Flüssigkeit oder einem Gas, geschlossene Rohrheizkörper bei Verwendung einer Flüssigkeit als Fluid mit einem Frostschutzmittel gegen Frost geschützt.

Bei Erwärmung des Fluids wird dieses aufgrund der sich ausbildenden Temperaturunterschiede innerhalb des geschlossenen Rohrheizkörpers in diesem transportiert, es kann jedoch auch vorteilhaft sein, für den Transport des Fluids eine eigene Pumpe hierzu in den geschlossenen Rohrheizkörper zu integrieren, der die Zirkulation des Fluids unterstützt.

Vorteilhafterweise wird der geschlossene, mit einem Fluid gefüllte Rohrheizkörper lediglich während des Teilprogrammabschnitts "Trocknen" erwärmt, es kann jedoch auch vorteilhaft sein, den geschlossenen, mit einem Fluid gefüllten Rohrheizkörper während des gesamten Spülprogramms zu erwärmen.

Um eine möglichst effiziente Trocknung während des Teilprogrammabschnitts "Trocknen" zu erreichen, ist es zweckmäßig, den geschlossenen, mit einem Fluid gefüllten Rohrheizkörper so auszubilden, dass eine möglichst große Fläche des Rohrheizkörpers zu einer Wand des Spülbehälters benachbart ist. Vorteilhafterweise ist der geschlossene, mit einem Fluid gefüllte Rohrheizkörper mäanderförmig ausgebildet und in einer Seitenwand oder der Rückwand der Geschirrspülmaschine angeordnet. Zweckmäßigerweise erstreckt sich der geschlossene, mit Fluid gefüllte Rohrheizkörper von der Seiten- oder Rückwand zumindest abschnittsweise bis in den Motorraum der Geschirrspülmaschine, in dem der Gasbrenner angeordnet ist. Zur Verbesserung der Trocknungswirkung weist damit der geschlossene, mit Fluid gefüllte Rohrheizkörper eine möglichst große Oberfläche auf, um so die darin gespeicherte Energie möglichst rasch an die Atmosphäre im Spülbehälter abgeben zu können. Diese Energie dient zur Erwärmung der Atmosphäre im Spülbehälter, um die an dem Spülgut anhaftende Feuchtigkeit aufnehmen zu können.

Bei einer bevorzugten Ausführungsform der vorliegenden Erfindung werden Abschnitte des geschlossenen, mit Fluid gefüllten Rohrheizkörpers und Zufuhrleitungen für die Spülflüssigkeit in einem Wärmetauscher zusammengeführt, der mit dem Gasbrenner erwärmt wird.

Bei einer bevorzugten Ausführungsform der vorliegenden Erfindung ist ein elektrischer Energielieferant, vorzugsweise ein Akkumulator, im Bodenbereich der Geschirrspülmaschine vorgesehen, der zumindest so viel elektrische Energie liefern kann, um die notwendige Leistung für den Ablauf des Spülprogramms, die Aussteuerung und Betätigung der Pumpen etc. für einen Spülprogrammablauf aufzubringen.

Vorteilhafterweise wird der Akkumulator ständig aufgeladen, sofern er an ein elektrisches Netz angeschlossen ist und dieses ein Aufladen erlaubt.

Bei einer besonders bevorzugten Ausführungsform der vorliegenden Erfindung ist die Geschirrspülmaschine so ausgebildet, dass ein Spülprogramm erst dann zu starten bereit ist, wenn ein Signal des Akkumulators den Startbefehl des Benutzers freigibt, abhängig vom Ladezustand des Akkumulators. Grundsätzlich muss sichergestellt sein, dass das gesamte Spülprogramm mit der gespeicherten Energie abgeschlossen werden kann.

Die erfindungsgemäße Geschirrspülmaschine weist die Vorteile auf, dass durch die Verwendung von Gas die erforderliche elektrische Energie erheblich reduziert wird und so die Wirtschaftlichkeit zumindest in einigen Ländern oder Regionen erhöht wird. Weiterhin wird sich die erfindungsgemäße Geschirrspülmaschine in Ländern und Regionen als vorteilhaft erweisen, deren elektrisches Stromnetz nicht immer zuverlässig zur Verfügung steht oder lediglich zu bestimmten Tages- oder Nachtzeiten in Kontingenten verwendet werden kann.

Nachfolgend wird eine bevorzugte Ausführungsform der vorliegenden Erfindung anhand von Zeichnungen näher erläutert. Es zeigen:
- Figur 1: eine perspektivische und schematische Darstellung der erfindungsgemäßen Geschirrspülmaschine, wobei jedoch die Spülflüssigkeitsleitungen nicht dargestellt sind;
- Figur 2: eine Schnittdarstellung durch die erfindungsgemäße Geschirrspülmaschine, wobei lediglich der geschlossene Rohrheizkörper mittels Wärmetauscher erwärmt wird.

In der Anordnung gemäß Figur 1 ist eine Geschirrspülmaschine 1 gezeigt, die in ihrer linken Seitenwand einen mäanderförmig ausgebildeten Rohrheizkörper 3 aufweist, mit einer Pumpe 9, die über einen Gasbrenner 2 und einem unmittelbar darüber angeordneten Wärmetauscher 5 wirktechnisch verbunden ist. Je nach Teilprogrammabschnitt des Spülprogramms wird über ein elektrisches oder mechanisches Signal der Gasbrenner 2 gestartet, um in dem darüber befindlichen Wärmetauscher 5 ein in dem geschlossenen Rohrheizkörper 3 befindliches Fluid, beispielsweise eine Flüssigkeit oder ein Gas, zu erwärmen. Zweckmäßigerweise wird das Fluid über die Pumpe 9 in dem geschlossenen Rohrheizkörper 3 zirkulierend bewegt. In der Anordnung gemäß Figur 2 wird eine bevorzugte Ausführungsform der vorliegenden erfindungsgemäßen Geschirrspülmaschine 1 gezeigt, wobei die zum Transport der Spülflüssigkeit vorgesehene Zufuhrleitung 4 mittels Gasbrenner 2 erwärmt wird. Die erwärmte Spülflüssigkeit wird über eine Pumpe 9 in die jeweiligen Bereiche des Spülbehälters transportiert und durch die Sprüharme dort entsprechend des jeweiligen Teilprogrammabschnitts des Spülprogramms eingesetzt. Der Gasbrenner 2 weist vorteilhafterweise einen Bereich auf, der elektronisch oder mechanisch entsprechend der jeweiligen Programmstufe angesteuert werden kann und über einen Wärmetauscher 5 das Fluid in dem geschlossenen Rohrheizkörper 3 erhitzt. Aufgrund physikalischer Gesetzmäßigkeiten beginnt das erwärmte Fluid, in dem geschlossenen Rohrheizkörper 3 zu zirkulieren, so dass eine im wesentlichen ausgeglichene Wärmeverteilung innerhalb des Rohrheizkörpers 3 festgestellt werden kann. Zweckmäßigerweise wird der geschlossene, mit Fluid gefüllte Rohrheizkörper 3 unmittelbar an den Spülbehälter benachbart angeordnet, so dass die so aufgeheizte Spülbehälterwand die Atmosphäre im Spülbehälter erwärmt und so die Trocknung während des Teilprogrammabschnitts "Trocknen" günstig beeinflusst.

Vorteilhafterweise ist in der erfindungsgemäßen Geschirrspülmaschine 1 ein elektrischer Energielieferant, im gezeigten Ausführungsbeispiel ein Akkumulator A, vorgesehen, der zumindest die erforderliche elektrische Energiemenge für den Start des Gasbrenners 2, die Steuerung des Spülprogramms und die Steuerung und Drehung der Pumpen liefert, die für den Ablauf zumindest eines Spülprogramms erforderlich ist. In besonders vorteilhafter Weise lädt sich der Akkumulator A ständig auf, sofern elektrisches Energie durch ein externes Netz zur Aufladung zur Verfügung steht.

Bei einer nicht gezeigten Ausführungsform der vorliegenden Erfindung ist die Geschirrspülmaschine 1 so ausgebildet, dass ein Spülprogramm erst dann zu starten bereit ist, wenn ein Signal des Akkumulators A den Startbefehl des Benutzers freigibt, abhängig vom Ladezustand des Akkumulators A, wobei sichergestellt sein muss, dass das gesamte Spülprogramm mit der gespeicherten Energie abgeschlossen werden kann.

Die erfindungsgemäße Geschirrspülmaschine 1 weist die Vorteile auf, dass durch die Verwendung von Gas die erforderliche elektrische Energie erheblich reduziert wird und so die Wirtschaftlichkeit zumindest in einigen Ländern oder Regionen erhöht wird. Weiterhin wird sich die erfindungsgemäße Geschirrspülmaschine 1 in Ländern und Regionen als vorteilhaft erweisen, deren elektrisches Stromnetz nicht immer zuverlässig zur Verfügung steht oder lediglich zu bestimmten Tages- oder Nachtzeiten in Kontingenten verwendet werden kann.

## Patentansprüche

1. Geschirrspülmaschine (1) mit einem Gasbrenner (2) zum Erwärmen der Spülflüssigkeit (8) und Trocknen des Spülguts,
**dadurch gekennzeichnet,**
**dass** der Gasbrenner (2) so ausgebildet und im Motorraum (7) angeordnet ist, dass er zumindest einen mit einem Fluid gefüllten, geschlossenen Rohrheizkörper (3) während eines Teilprogrammabschnitts "Trocknen" und die Spülflüssigkeit (8) während der Teilprogrammabschnitte mit Spülflüssigkeitseinsatz erwärmt.

2. Geschirrspülmaschine (1) nach Anspruch 1, **dadurch gekennzeichnet, dass** der Rohrheizkörper (3) bei Verwendung einer Flüssigkeit als Fluid mit einem Frostschutzmittel gegen Frost geschützt ist.

3. Geschirrspülmaschine (1) nach Anspruch 1 oder 2, **dadurch gekennzeichnet, dass** das Fluid mittels einer Pumpe (9) durch den geschlossenen Rohrheizkörper (3) zirkuliert.

4. Geschirrspülmaschine (1) nach einem der vorherigen Ansprüche, **dadurch gekennzeichnet, dass** der geschlossene Rohrheizkörper (3) lediglich während des Teilprogrammabschnitts "Trocknen" erwärmt wird.

5. Geschirrspülmaschine (1) nach einem der vorherigen Ansprüche, **dadurch gekennzeichnet, dass** der geschlossene Rohrheizkörper (3) in einer Seitenwand oder der Rückwand der Geschirrspülmaschine (1) angeordnet ist.

6. Geschirrspülmaschine (1) nach Anspruch 5, **dadurch gekennzeichnet, dass** der geschlossene Rohrheizkörper mäanderförmig ausgebildet ist.

7. Geschirrspülmaschine (1) nach Anspruch 5 oder 6, **dadurch gekennzeichnet, dass** sich ein Abschnitt des geschlossenen Rohrheizkörpers (3) bis in den Motorraum (7) der Geschirrspülmaschine (1) erstreckt.

8. Geschirrspülmaschine (1) nach Anspruch 7, **dadurch gekennzeichnet, dass** der Rohrheizkörper (3) und Zufuhrleitungen (4) für die Spülflüssigkeit in einem Wärmetauscher (5) zusammengeführt werden, der mit dem Gasbrenner erwärmt wird.

9. Geschirrspülmaschine nach einem der vorherigen Ansprüche, **dadurch gekennzeichnet, dass** ein elektrischer Energielieferant vorgesehen ist, der zumindest die erforderliche elektrische Energiemenge für den Start des Gasbrenners (2), die Steuerung des Spülprogramms und die Steuerung und Regelung der Pumpen liefert, die für den Ablauf eines Spülprogramms erforderlich ist.

10. Geschirrspülmaschine nach Anspruch 9, **dadurch gekennzeichnet, dass** der elektrische Energielieferant wenigstens ein Akkumulator (A) ist.

11. Geschirrspülmaschine nach Anspruch 10, **dadurch gekennzeichnet, dass** der Akkumulator (A) ständig aufgeladen wird, sofern elektrische Energie durch ein externes Netz zur Aufladen zur Verfügung steht.

12. Geschirrspülmaschine nach einem der Ansprüche 9 bis 11, **dadurch gekennzeichnet, dass** sie so ausgebildet ist, dass ein Spülprogramm erst dann zu starten bereit ist, wenn ein Signal des Akkumulators (A) den Startbefehl des Benutzers freigibt, abhängig vom Ladezustand des Akkumulators (A).

## Claims

1. Dishwashing machine (1) with a gas burner (2) for heating the liquid (8) and drying the stock to be rinsed, **characterised in that** the gas burner (2) is so constructed and arranged in the motor space (7) that it heats at least one closed tubular heating body (3), which is filled with a liquid, during a part program section "drying" and the rinsing liquid (8) during the part program sections with rinsing liquid charge.

2. Dishwashing machine (1) according to claim 1, **characterised in that** the tubular heating body (3) in the case of use of a liquid as fluid is protected by a frost protection agent against frost.

3. Dishwashing machine (1) according to claim 1 or 2, **characterised in that** the fluid is circulated by means of a pump (9) through the closed tubular heating body (3).

4. Dishwashing machine (1) according to one of the preceding claims, **characterised in that** the closed tubular heating body (3) is heated merely during the part program section "drying".

5. Dishwashing machine (1) according to one of the preceding claims, **characterised in that** the closed tubular heating body (3) is arranged in a side wall or the rear wall of the dishwashing machine (1).

6. Dishwashing machine (1) according to claim 5, **characterised in that** the closed tubular heating body is formed to be meander-shaped.

7. Dishwashing machine (1) according to claim 5 or 6, **characterised in that** a section of the closed tubular heating body (3) extends into the motor space (7) of the dishwashing machine (1).

8. Dishwashing machine (1) according to claim 7, **characterised in that** the tubular heating body (3) and feed ducts (4) for the rinsing liquid are led together in a heat exchanger (5), which is heated by the gas burner.

9. Dishwashing machine according to one of the preceding claims, **characterised in that** an electrical energy supply is provided which supplies at least the electrical energy quantity required for starting of the gas burner (2), control of the washing program and control and regulation of the pumping, which is required for run-down of a washing program.

10. Dishwashing machine according to claim 8, **characterised in that** the electrical energy supply is at least one battery (A).

11. Dishwashing machine according to claim 10, **characterised in that** the battery (A) is constantly charged insofar as electrical energy is available through an external mains for charging.

12. Dishwashing machine according to one of claims 9 to 11, **characterised in that** it is so constructed that a washing program is ready to start only when a signal of the battery (A), depending on the charge state of the battery (A), frees the start command of the user.

## Revendications

1. Lave-vaisselle (1) comprenant un brûleur à gaz (2) pour le réchauffement du liquide de rinçage (8) et le séchage de l'objet à rincer,
**caractérisé en ce que**,
le brûleur à gaz (2) conçu et disposé dans l'espace de moteur (7) de telle sorte qu'il réchauffe au moins un élément de chauffage tubulaire (3) fermé et rempli d'un fluide pendant une partie de programme partiel "séchage" et le liquide de rinçage (8) pendant les parties de programme partiel avec l'utilisation de liquide de rinçage.

2. Lave-vaisselle (1) selon la revendication 1, **caractérisé en ce que** l'élément chauffant tubulaire (3) est protégé contre le gel avec un produit antigel, si on utilise un liquide comme fluide.

3. Lave-vaisselle (1) selon la revendication 1 ou 2, **caractérisé en ce que** le fluide circule au moyen d'une pompe (9) à travers l'élément chauffant tubulaire (3) fermé.

4. Lave-vaisselle (1) selon l'une quelconque des revendications précédentes, **caractérisé en ce que** l'élément chauffant tubulaire (3) fermé est réchauffé uniquement pendant la partie de programme partiel "séchage".

5. Lave-vaisselle (1) selon l'une quelconque des revendications précédentes, **caractérisé en ce que** l'élément chauffant tubulaire (3) fermé est disposé dans une paroi latérale ou la paroi arrière du lave-vaisselle (1).

6. Lave-vaisselle (1) selon la revendication 5, **caractérisé en ce que** l'élément chauffant tubulaire fermé est conçu en forme de méandre.

7. Lave-vaisselle (1) selon la revendication 5 ou 6, **caractérisé en ce qu'**une partie de l'élément chauffant tubulaire (3) fermé s'étend jusque dans l'espace moteur (7) du lave-vaisselle (1).

8. Lave-vaisselle (1) selon la revendication 7, **caractérisé en ce que** l'élément chauffant tubulaire (3) et des conduites d'arrivée (4) pour le liquide de rinçage sont regroupés dans un échangeur de chaleur (5) qui est réchauffé avec le brûleur à gaz.

9. Lave-vaisselle selon l'une quelconque des revendications précédentes, **caractérisé en ce qu'**il est prévu un fournisseur d'énergie électrique, qui fournit au moins la quantité d'énergie électrique nécessaire pour le démarrage du brûleur à gaz (2), la commande du programme de rinçage et la commande et le réglage des pompes qui est nécessaire pour le déroulement d'un programme de rinçage.

10. Lave-vaisselle selon la revendication 9, **caractérisé en ce que** le fournisseur d'énergie électrique est au moins un accumulateur (A),

11. Lave-vaisselle selon la revendication 10, **caractérisé en ce que** l'accumulateur (A) est constamment chargé, dans la mesure où de l'énergie électrique est mise à disposition par un réseau externe pour le chargement.

12. Lave-vaisselle selon l'une quelconque des revendications 9 à 11, **caractérisé en ce qu'**il est conçu de telle sorte qu'un programme de rinçage n'est disposé à démarrer que dans le cas où un signal de l'accumulateur (A) libère l'instruction de démarrage de l'utilisateur, en fonction de l'état de chargement de l'accumulateur (A).
